# FASCICULE DE BREVET EUROPEEN

(11) **EP 0 217 721 B1**
(45) Date de publication et mention de la délivrance du brevet: **06.12.1989**
(21) Numéro de dépôt: 86450018.6
(22) Date de dépôt: 03.09.1986
(51) Int. Cl.: E06B 11/02

(54) **Grille de protection à déverrouillage en cas de panique**
Schutzzaun mit Entriegelung im Fall einer Panik
Protecting barrier with releasing means in case of panic

(30) Priorité: 06.09.1985 FR 8513433
(43) Date de publication de la demande: 08.04.1987
(73) Titulaire: Cloez, Gérard, F-33550 Langoiran (FR)
(72) Inventeur: Cloez, Gérard, F-33550 Langoiran (FR)
(74) Mandataire: Thébault, Jean-Louis

(56) Documents cités:
- DE-A- 1 801 990
- GB-A- 603 401
- GB-A- 940 107
- US-A- 1 430 382
- US-A- 1 540 490
- US-A- 4 083 535

## Description

La présente invention concerne un dispositif de déverrouillage en groupe pour des grilles de protection situées par exemple dans des lieux publics permettant d'assurer la séparation efficace entre le public et l'aire de spectacle.

Jusqu'à présent l'ensemble de ces grilles sont fixes et si la protection est ainsi efficace, les risques d'entassement et d'écrasement contre ces grilles sont grands lorqu'il se passe un évènement dramatique qui engendre la panique dans la foule, (effondrement des tribunes, incendies, bagarres). Dans ces cas extrêmes, le seul endroit hors de danger c'est justement l'aire d'evolution et, en toute logique, c'est donc vers cet emplacement qu'il faut évacuer le public le plus rapidement possible en ouvrant ces grilles.

Par le document DE-A 1 801 990 on connaît un système de grilles de passage constitué de panneaux individuels disposés chacun entre deux poteaux consécutifs d'une série de poteaux alignés, mais ces panneaux sont indépendants les uns des autres aussit bien dans leur agencement que dans leur manoeuvre. Ce système est donc totalement incapable de permettre l'évacuation rapide du public dans des situations d'urgence.

La présente invention permet de réaliser sur commande cette opération en déclenchant à distance le déverrouillage de tout ou partie de ces grilles.

A cet effet, l'invention a pour objet une grille de protection à déverrouillage en cas de panique, comprenant au moins un groupe de panneaux individuels disposé chacun entre deux poteaux consécutifs d'une série de poteaux alignés et dont chaque panneau est articulé autour d'un axe porté par l'un des poteaux adjacents, caractérisée en ce que les panneaux portent, au droit du poteau d'articulation, des moyens d'accrochage et verrouillage en position fermée du panneau adjacent, susceptibles de s'escamoter et de libérer ledit panneau adjacent lors de la rotation du panneau porteur desdits moyens et en ce que le seul panneau dudit groupe qui n'est pas tributaire d'un panneau adjacent, à savoir l'un des panneaux d'extrémité, est verrouillable en position fermée par un dispositif à commande à distance.

Lesdits moyens d'accrochage et verrouillage sont, par exemple, constitués, d'une part, par un organe en saillie en forme de crochet ou analogue, solidaire du montant vertical de l'un de deux panneaux adjacents et, d'autre part, par un organe de retenue dudit organe en saillie, solidaire du montant vertical de l'autre panneau, se trouvant à proximité immédiate du premier montant, en position de fermeture desdits panneaux, lesdits organes se déverrouillant après une rotation d'une amplitude déterminée de l'un et/ou de l'autre des panneaux à partir de leur position de fermeture.

Avantageusement, chaque panneau comporte un moyen, tel qu'un ressort hélicoïdal logé dans le poteau d'articulation, exerçant en permanence sur le panneau, en position de fermeture de ce dernier, un effort tendant à ouvrir le panneau.

Un tel dispositif permet par une simple commande à distance du déverrouillage dudit panneau d'extrémité du ou de chaque groupe, de libérer tous les panneaux qui peuvent s'ouvrir, soit d'eux-mêmes sous l'action du ressort d'ouverture, soit sous la seule poussée des spectateurs en l'absence de tels ressorts.

D'autres caractéristiques et avantages ressortiront de la description qui va suivre d'un mode de réalisation du dispositif de l'invention, description donnée à titre d'exemple uniquement et en regard des dessins annexés sur lesquels :
- Figure 1 représente une vue en élévation d'une grille conforme à l'invention;
- Figure 2 est une vue de dessus de la grille de la figure 1;
- Figure 3 est une vue agrandie de la partie cerclée en III de la figure 2
- Figure 4 est une vue en élévation agrandie et partielle de la partie inférieure du poteau interposé entre les panneaux B et C de la grille de la figure 1, et
- Figure 5 est une vue de dessus en coupe suivant la ligne V-V du dispositif de la figure 4.

Les figures 1 et 2 représentent une grille constituée par un groupe de panneaux individuels B,C,D disposés chacun entre deux poteaux verticaux 1 fixés dans le sol et alignés pour former une clôture continue.

Dans le mode de réalisation représenté chaque panneau est un panneau grillagé constitué d'éléments métalliques galvanisés rectangulaires pourvus de montants verticaux tubulaires 2 et 3 (figure 5) venant se superposer au droit de chaque poteau 1, en position de fermeture.

Le panneau A est un panneau d'extrémité et peut être remplacé par une paroi fixe ou carrément supprimé.

Le panneau A comporte un montant vertical 2 soudé à un poteau 1 constitué par un fer en I scellé dans le sol.

Contre le montant 2 vient s'appliquer en position de fermeture du premier panneau B de la grille, le montant 3 de ce panneau B.

Le verrouillage entre les panneaux A et B est assuré par un verrou à commande électrique 4 fixé sur le panneau A et dont le pène 5 pénètre dans un orifice approprié ménagé dans le montant 3 dudit premier panneau B de la grille selon l'invention.

La commande du pène 5 est assurée par une bobine 6 commandée à distance. Un ressort 7 rappelle le pène 5 en position de verrouillage du panneau B.

Une poignée 8 permet éventuellement de commander le pène 5 manuellement. La poignée 8 peut être cadenassée avec clef à poste dans une boîte avec vitre à briser.

Chaque panneau B,C,D de la grille est articulé sur l'un des poteaux 1 et peut pivoter autour d'un axe confondu ou non avec celui dudit poteau.

Dans le mode de réalisation des figures 4 et 5 chaque panneau B,C,D comporte un montant vertical 2 soudé à un tube 9 monté tourillonnant dans un fourreau 10 scellé dans le sol et constituant (avec le tube 9) ledit poteau 1. La figure 4 représente la partie inférieure du tube 9 et des deux panneaux adjacents B et C, le fourreau 10 dépassant très légèrement de la surface du sol.

Les poteaux symbolisés en 1 sur la figure 1 et définissant les axes d'articulation des panneaux individuels B,C, D, etc... peuvent bien entendu avoir une toute autre structure sans que l'on sorte pour autant du cadre de l'invention.

Sur le montant 2 du panneau B est fixé un organe en saillie 11 en forme de crochet susceptible de coopérer avec le montant 3 du panneau C en position de fermeture (figure 5) de ce dernier. A cet effet, ledit montant 3 est muni d'un orifice 12 dans lequel peut pénétrer le crochet 11 de manière à retenir le panneau C fermé lorsque le panneau B est lui-même en position de fermeture.

Lorsque tous les panneaux B,C,D etc... de la grille sont dans la position illustrée par la figure 5 et que le premier panneau B est verrouillé par le pène 5, tous les panneaux de la grille se verrouillent mutuellement.

Dès que le retrait du pène 5 est commandé, le premier panneau de la grille B est libéré et peut s'ouvrir en pivotant autour de son poteau 1 comme indiqué par la flèche 13 sur les dessins. En considérant la figure 5 on comprend aisément que la rotation du panneau B autour de l'axe de l'ensemble 9-10 permet au crochet 11 d'échapper à l'orifice 12 et de libérer le panneau C qui peut ainsi s'ouvrir suivant la flèche 13 en pivotant autour de son propre poteau 1 d'articulation. Il en est de même de tous les autres panneaux successifs (D,etc...) qui comportent tous bien entendu le même dispositif que celui représenté sur la figure 5.

En cas d'urgence, le déverrouillage du premier panneau B peut donc permettre à des personnes massées du côté des panneaux opposés à la zone de dégagement des panneaux, de pousser ces derniers sans effort et les ouvrir pour franchir rapidement la grille ainsi ouverte sur la totalité de ses panneaux individuels.

L'ouverture du passage en cas de nécessité est donc totale et instantanée.

Pour faciliter encore le libre passage, on peut prévoir, comme représenté sur les figures 4 et 5, un moyen tendant à ouvrir chaque panneau et constitué par exemple par un ressort hélicoïdal 14 logé dans le tube 9 et fixé, d'une part, sur ce dernier et, d'autre part, sur le fourreau fixe 10. Le ressort 14 exerce constamment sur le panneau un effort tendant à ouvrir ce dernier. Par suite, dès le déverrouillage du premier panneau B, ce dernier s'ouvre automatiquement d'un certain degré sous l'action de son ressort 14. Ce faisant, il libère le panneau immédiatement suivant C qui s'ouvre lui-aussi et ainsi de suite jusqu'au dernier panneau du groupe constituant la grille.

Ainsi la totalité de la grille est en position au moins partiellement ouverte sur toute sa longueur, dès l'ouverture du pène 5 et avant même que la foule ait atteint les panneaux B,C,D, etc...

L'angle maximal d'ouverture des panneaux peut être limité à 90_{°} environ en prévoyant par exemple un téton 15 disposé sur la face interne d'une collerette 16 solidaire du tube 9 et recouvrant en débordement partiel le rebord supérieur du fourreau 10.

Le téton 15 se déplace dans une encoche 17 ménagée dans ledit rebord supérieur du fourreau 10 et est susceptible de venir en butée, lorsque l'angle d'ouverture du panneau avoisine 90_{°}, avec l'une des extrémités de l'encoche 17. Tout autre moyen de limitation de l'angle d'ouverture peut bien entendu être utilisé, de même que tout autre moyen que le ressort 14, pour solliciter en permancence à l'ouverture chaque panneau B,C,D etc...

Plusieurs verrous à commande électrique à distance tels que 4 peuvent être prévus sur le même premier panneau du groupe constituant la grille. Celle-ci peut aussi être formée de plusieurs tronçons distincts chacun constitué de plusieurs panneaux et commandé par des verrous électriques 4.

Enfin, les panneaux B,C,D etc... peuvent avoir une structure et une forme quelconques.

## Revendications

1. Grille de protection à déverrouillage automatique en cas de panique, comprenant au moins un groupe de panneaux individuels (B,C,D) disposés chacun entre deux poteaux consécutifs d'une série de poteaux alignés (1) et dont chaque panneau est articulé autour d'un axe porté par l'un des poteaux adjacents, caractérisée en ce que les panneaux porten, au droit du poteau d'articulation, des moyens (11, 12) d'accrochage et verrouillage en position fermée du panneau adjcent, susceptibles de s'escamotor et de libérer ledit panneau adjacent lors de la rotation du panneau porteur desdits moyens et en ce que le seul panneau dudit groupe qui n'est pas tributaire d'un panneau adjacent, à savoir l'un (B) des panneaux d'extrémité, est verrouillable en position fermée par un dispositif à commande à distance (4).

2. Grille de protection suivant la revendication 1, caractérisé en ce que lesdits moyens d'accrochage et verrouillage sont constitués, d'une part, par un organe en saillie en forme de crochet ou analogue (11), solidaire du montant vertical (2) de l'un (B) de deux panneaux adjacents et, d'autre part, par un organe de retenue (12) dudit organe en saillie, solidaire du montant vertical (3) de l'autre panneau (C), se trouvant à proximité immédiate du premier montant, en position de fermeture desdits panneaux, lesdits organes se déverrouillant après une rotation d'une amplitude déterminée de l'un et/ou de l'autre des panneaux à partir de leur position de fermeture.

3. Grille de protection suivant la revendication 2, caractérisée en ce que chaque panneau (B, C, D) comporte un moyen (14) exerçant sur le panneau, en position de fermeture de ce dernier, un effort d'ouverture du panneau.

4. Grille de protection suivant la revendication 3, caractérisée en ce que ledit moyen est un ressort hélicoïdal ou analogue (14) logé à l'intérieur de tubes (9, 10) constiuant les poteaux et fixé, à une extrémité, sur le poteau (10) et, à l'autre extrémité, sur un élément (9) du panneau, à proximité immédiate de l'axe d'articulation de celui-ci.

5. Grille de protection suivant l'une des renvendi- cations 1 à 4, caractérisée en ce que l'amplitude d'ouverture de chaque panneau est limitée à un angle d'environ 90_{°} par une butée fixe (17) solidaire de chaque poteau (10) et coopérant avec un organe conformé à cet effet (15) solidaire du panneau associé.

6. Grille de protection suivant l'une des revendications 1 à 5, caractérisée en ce que le dispositif de commande à distance du panneau d'extrémité de chaque groupe est un verrou à commande électrique (4).

## Patentansprüche

1. Im Panikfall automatisch entriegelbares Schutzgitter, umfassend wenigstens eine Gruppe von individuellen Gitterplatten (B, C, D), die jeweils zwischen zwei aufeinanderfolgenden Pfosten einer Reihe von ausgerichteten Pfosten (1) angeordnet sind und von denen jede Platte um eine von einem der benachbarten Pfosten getragenen Achse drehbar ist, dadurch gekennzeichnet, daß die Platten im Bereich der Schwenkpfosten Mittel (11, 12) zum Einhängen und Verriegeln der benachbarten Platte in der geschlossenen Position tragen, die in der Lage sind, sich zusammenzuziehen und die besagte benachbarte Platte während der Drehung der die besagten Mittel tragenden Platte freizugeben, und daß die einzige Platte der besagten Gruppe, die nicht von einer benachbarten Platte abhängig ist, d.h. eine (B) der Endplatten, in geschlossener Position durch eine ferngesteuerte Einrichtung (4) verriegelbar ist.

2. Schutzgitter nach Anspruch 1, dadurch gekennzeichnet, daß die besagten Mittel zum Einhängen und Verriegeln einerseits durch ein nockenförmiges Organ (11) in Form eines Hakens o.dgl., das fest mit dem vertikalen Ständer (2) einer (B) der beiden benachbarten Platten verbunden ist, und andererseits durch ein Organ (12) zum Halten des besagten nockenförmigen Organs in festem Eingriff mit dem vertikalen Ständer (3) der anderen Platte (C) gebildet wird, wobei sich das Organ (12) in unmittelbarer Nähe zum ersten Ständer in Schließposition der besagten Platten befindet, wobei die besagten Organe aufgrund einer Drehung um einen bestimmten Winkel der einen und/oder anderen der Platten aus der Schließstellung sich entriegeln.

3. Schutzgitter nach Anspruch 2, dadurch gekennzeichnet, daß jede Platte (B, C, D) ein Mittel (14) umfaßt, das auf die Platte in der Schließstellung der letzteren eine Kraft zum Öffnen der Platte ausübt.

4. Schutzgitter nach Anspruch 3, dadurch gekennzeichnet, daß das besagte Mittel eine Schraubenfeder (14) o. dgl. ist, die im Inneren von Rohren (9, 10), die die Pfosten bilden, angeordnet und mit einem Ende am Pfosten (10) und mit dem anderen Ende an einem Element (9) der Platte in unmittelbarer Nähe zur Drehachse hiervon befestigt ist.

5. Schutzgitter nach einem der Ansprüche 1 bis 4, dadurch gekennzeichnet, daß der Winkel der Drehung jeder Platte auf etwa 90° durch einen festen Anschlag (17) an jedem Pfosten (10) begrenzt ist, der mit einem entsprechenden Organ (15) zusammenarbeitet, das zu diesem Zweck mit der zugehörigen Platte verbunden ist.

6. Schutzgitter nach einem der Ansprüche 1 bis 5, dadurch gekennzeichnet, daß die Einrichtung zur Fernsteuerung der Endplatte jeder Gruppe ein elektrisch gesteuerter Riegel (4) ist.

## Claims

1. Protective fence with automatic release in case of emergency, comprising at least one group of individual panels (B, C, D) each disposed between two consecutive posts in a series of aligned posts (1), each panel being hinged around an axis on one of the adjacent panels, characterized in that facing the hinge post the panels are equipped with a mechanism (11, 12) for locking the adjacent panel in the closed position, which is retractable and can release the said adjacent panel on rotation of the panel on which the said mechanism is disposed, and in that the only panel in the said group which is not connected to an adjacent panel, i.e. one of the end panels (B), can be locked in the closed position by a remote control device (4).

2. Protective fence as claimed in claim 1, characterized in that the said connecting and locking mechanism comprises a protruding component in the form of a hook or similar piece (11), joined to the vertical rod (2) of one of the adjacent panels (B) and a component (12) which retains the said protruding component, and which is joined to the vertical rod (3) of the other panel (C), this being immediately next to the first rod when the said panels are in the closed position, the said components being released when one and/or the other panel is rotated from the closed position to a preset degree.

3. Protective fence as claimed in claim 2, characterized in that each panel (B, C, D) has a mechanism (14) for exerting an opening pressure on the panel when this is in the closed position.

4. Protective fence as claimed in claim 3, characterized in that the said mechanism is in the form of a helical spring or similar device (14) disposed inside the columns (9, 10) which constitute the posts and fixed at one end to the post (10) and at the other end to a part (9) of the panel, immediately next to the hinge axis of this.

5. Protective fence as claimed in one of claims 1 to 4, characterized in that the degree of opening of each panel is limited to an angle of approximately 90_{°} by a limit stop (17) joined to each post (10) which interacts with a piece (15) designed for this purpose joined to the next panel.

6. Protective fence as claimed in one of the claims 1 to 5, characterized in that the remote control device operating the end panel of each group is an electrically controlled lock (4).
